# EUROPÄISCHE PATENTSCHRIFT

(11) **EP 0 617 744 B1**
(45) Veröffentlichungstag und Bekanntmachung des Hinweises auf die Patenterteilung: **27.01.1999**
(21) Anmeldenummer: 93920643.9
(22) Anmeldetag: 07.10.1993
(51) Int. Cl.: D03C 3/20, D03C 13/00, D04B 27/32

(54) **STEUERVORRICHTUNG FÜR EINEN FADEN EINER TEXTILMASCHINE**
DEVICE FOR CONTROLLING A YARN ON A TEXTILE MACHINE
DISPOSITIF DE COMMANDE POUR UN FIL D'UNE MACHINE TEXTILE

(30) Priorität: 09.10.1992 CS 2094/93
(43) Veröffentlichungstag der Anmeldung: 05.10.1994
(73) Patentinhaber: Textilma AG, 6052 Hergiswil (CH)
(72) Erfinder: SKALKA, Ivan, 755 01 Vsetin (CZ)
(74) Vertreter: Schmauder, Klaus Dieter
(86) Internationale Anmeldenummer: CH9300239
(87) Internationale Veröffentlichungsnummer: WO9409197

(56) Entgegenhaltungen:
- EP-A- 0 107 099
- EP-A- 0 304 985
- WO-A-87/01142
- DE-C- 925 279
- DATABASE WPI Week 9009, Derwent Publications Ltd., London, GB; AN 90-064740 & JP,A,2 019 534 (TAKEMURA SEISAKUSHO) 23. Januar 1990
- PATENT ABSTRACTS OF JAPAN vol. 015, no. 293 (C-0853)25. Juli 1991 & JP,A,03 104 957 (IKEDA KINICHI) 1. Mai 1991

## Beschreibung

### Technisches Gebiet

Die Erfindung betrifft eine Steuervorrichtung für einen Faden einer Textilmaschine gemäss Oberbegriff des Anspruches 1. Eine solche Steuervorrichtung ist beispielsweise zur Steuerung eines einzelnen Fadens aber auch für eine Jacquard- oder Schaftmaschine einer Web- oder Wirkmaschine geeignet.

### Stand der Technik

Es sind zahlreiche Steuervorichtungen für den Faden einer Textilmaschine bekannt, so beschreibt beispielsweise die WO 87/01142 eine Steuervorrichtung der eingangs genannten Art. Die Steuervorrichtung enthält eine Vielzahl von Zugorganen sowie eine Hubvorrichtung zum Heben und Senken mustermässig ausgewählter Zugorgane. Eine Kupplungsvorrichtung dient zur mustermässigen Auswahl der Zugorgane. Ein piezoelektrisches Schaltglied steuert die Kupplungsvorrichtung. Nachteilig ist es dabei allerdings, dass die Vorrichtung relativ kompliziert aufgebaut ist und dass keine Mittel vorhanden sind, um den Betriebszustand der Kupplungsvorrichtung zu überwachen.

### Darstellung der Erfindung

Aufgabe der Erfindung ist es, eine Steuervorrichtung der eingangs genannten Art so auszubilden, dass die erwähnten Nachteile beseitigt werden.

Die Aufgabe wird bei der eingangs genannten Steuervorrichtung erfindungsgemäss durch die kennzeichnenden Merkmale des Anspruches 1 gelöst. Dadurch, dass zwei piezoelektrische Schaltglieder wechselweise als Aktuator und als Sensor wirken und einen Kupplungsstift zwischen einer neutralen Stellung und einer Kupplungsstellung hin und her bewegen, ergibt sich zunächst eine ausserordentlich einfache Vorrichtung, da die piezoelektrischen Schaltglieder direkt zur Steuerung und zum Antrieb des Kupplungsstiftes dienen und keine zusätzlichen Antriebsmittel benötigen. Da die piezoelektrischen Schaltglieder wechselweise nicht nur als Aktuator sondern auch als Sensor wirken, dienen sie gleichzeitig zur Ueberwachung des Schaltzustandes. Es ergibt sich somit eine Steuervorrichtung, die einen äusserst einfachen Aufbau bei gleichzeitig einfachster Steuerung und grösster Sicherheit bietet.

Vorteilhafte Ausgestaltungen der Steuervorrichtung sind in den Ansprüchen 2 bis 13 beschrieben.

Der Anspruch 2 beschreibt die einfachste Ausgestaltung des Zugorganes und des Zusammenwirkens des Kupplungsstiftes mit dem Zugorgan. Besonders vorteilhaft ist eine Ausgestaltung nach Anspruch 3, da der Längsschlitz und der schmale Führungsabschnitt des Kupplungsstiftes bewirken, dass der Kupplungsstift stets im Eingriff mit dem Zugorgan steht und somit zu dessen Führung dienen kann. Auch das Verrasten des Kupplungsstiftes mit dem Zugorgan wird durch mindestens eine im Längsschlitz integrierte Kupplungsausnehmung verbessert. Es ist grundsätzlich möglich, dass der Kupplungsstift auf einer Seite des Zugorganes gelagert ist, so dass beispielsweise der schmale Führungsabschnitt freitragend gegen das Zugorgan vorsteht. Dementsprechend können auch die Schaltglieder auf einer Seite bezüglich des Zugorganes angeordnet sein. Besonders vorteilhaft ist jedoch eine Ausgestaltung nach Anspruch 4, wodurch sich einerseits eine besonders betriebs- und verschleissarme Anordnung des Kupplungsstiftes ergibt und auch die Zuordnung der Schaltglieder zum Kupplungsstift vereinfacht wird.

Im einfachsten Falle hat das Zugorgan eine Kupplungsausnehmung zum Eingriff eines Kupplungsstiftes. Gemäss Anspruch 5 können jedoch auch zwei und mehrere Kupplungsausnehmungen im Zugorgan vorhanden sein, um einerseits verschiedene Schaltstellungen für einen einzelnen Kupplungsstift zu gewährleisten oder den wechselweisen Eingriff mehrerer Kupplungsstifte zu ermöglichen.

Der Anspruch 6 beschreibt eine bevorzugte Ausführung der Steuervorrichtung, wonach das Zugorgan direkt mit einem zu führenden Faden verbunden ist, also keine zwischengeschalteteten Verbindungsglieder benötigt.

Gemäss Anspruch 7 ist es aber auch möglich, das Zugorgan über ein Verbindungsmittel mit einem gegebenenfalls auch mehreren Fäden zu verbinden, wenn diese stets gleichzeitig betätigt werden sollen.

Der Anspruch 8 beschreibt die Ausgestaltung der Steuervorrichtung zur Steuerung mindestens eines Fadens nach dem Doppelhubprinzip.

Gemäss Anspruch 9 sind der Kupplungsstift und die Schaltglieder ortsfest angeordnet und dienen zum mustermässigen Arretieren eines Zugorganes, das mittels einer Hubvorrichtung, beispielsweise einer Messervorrichtung auf - und abbewegt wird.

Gemäss einer vorteilhaften Weiterbildung der Steuervorrichtung nach Anspruch 10 sind der Kupplungsstift und die Schaltglieder Bestandteil der Hubvorrichtung und somit auf- und abbewegbar ausgebildet.

Besonders vorteilhaft ist eine Weiterbildung nach Anspruch 11, bei der die Kupplungsstifte und ihre Schaltglieder Teile einer nach dem Doppelhubprinzip arbeitenden Hubvorrichtung sind.

Besonders vorteilhaft ist eine Ausgestaltung der Steuervorrichtung nach Anspruch 12, die trotz einfachsten Aufbaus durch die Kombination mit Einheiten gleicher Art den Aufbau eines Steuerungsgerätes für eine Vielzahl von Fäden ermöglicht.

Wie bereits erwähnt, kann die Steuervorrichtung zur Steuerung einzelner Fäden beispielsweise zum Vorlegen eines Schussfadens ausgestaltet sein.

Besonders vorteilhaft ist jedoch eine Weiterbildung nach Anspruch 13, wonach mehrere Zugorgane mit den zugehörigen Kupplungsstiften und Schaltgliedern zu einer Jaquard- oder Schaftmaschine für eine Web- oder Wirkmaschine zusammengefasst sind.

### Kurze Beschreibung der Zeichnungen

Ausführungsbeispiele des Gegenstandes der Erfindung sind nachfolgend anhand der Zeichnungen näher beschrieben dabei zeigend:
- Figur 1: Eine Steuervorrichtung zur Steuerung des Kettfadens einer Webmaschine, teilweise geschnitten und in schematischer Darstellung und in Ansicht quer zur Längsrichtung des Kettfadens;
- Figur 2: Die Steuervorrichtung gemäss Figur 1 im Schnitt II-II;
- Figuren 3a bis 3c: Die Funktionsweise der Steuervorrichtung der Figur 1 in verschiedenen Schaltstellungen des Kupplungsstiftes; in schematischer Darstellung;
- Figur 4: Eine Steuervorrichtung mit 2 Zugorganen im Doppelhubprinzip zur Steuerung eines Kettfadens einer Webmaschine analog der Vorrichtung nach Figur 1 in Ansicht quer zur Längsrichtung des Kettfadens;
- Figur 5: Steuervorrichtung mit gruppenweiser Anordnung von Zugorganen und zugeordneten Kupplungsstiften und elektrischer Ansteuerung, in schematischer Darstellung;
- Figur 6: Ein Steuergerät aus mehreren modular aufgebauten Steuervorrichtungen in Ansicht von oben;
- Figur 7: Das Steuergerät der Figur 6 im Schnitt VII-VII, in schematischer Darstellung;
- Figur 8: Die Arbeitsweise der Vorrichtung gemäss der Figur 6 und 7, in schematischer Darstellung.

### Wege zur Ausführung der Erfindung

Die Figuren 1, 2, 3a, 3b und 3c zeigen ein erstes Ausführungsbeispiel der erfindungsgemässen Steuervorrichtung 2 an einer Webmaschine 4. Die nur schematisch dargestellte Webmaschine enthält Kettfäden 6, die mittels der Steuervorrichtung 2 zur Bildung eines offenen Faches 8 in Hochstellung 6a oder Tiefstellung 6b gebracht werden können. Durch das offene Fach 8 wird ein Schussfaden 10 eingetragen und mittels eines Webblattes 12 an der Anschlagkante 14 angeschlagen. Das so hergestellte Gewebe 16 wird über eine Warenabzugsvorrichtung 18 abgezogen.

Die Steuervorrichtung 2 enthält einen ortsfesten Block 20, in dem ein Zugorgan 22 auf- und abgehend geführt ist. Das lamellenartig ausgebildete Zugorgan 22 ist am unteren Ende über ein Verbindungselement 24, beispielsweise ein Zugseil mit einer Litze 26 verbunden, die ein Litzenauge 28 enthält, durch das der Kettfaden 6 geführt ist. Mittels einer Rückzugfeder 30 ist die Litze 26 und damit auch das Zugorgan 22 nach unten vorgespannt. Eine Hubvorrichtung 32 mit beidseits der Lamelle angeordneten Hubmessern 34 wirkt mit einem Antriebsnocken 36 zusammen, der am Zugorgan 22 angeordent ist. Die Ausbildung und der Antrieb der Hubvorrichtung 32 und der Hubmesser 34 ist hinlänglich bekannt, so dass auf eine nähere Beschreibung verzichtet werden kann. Mittels der Rückzugfeder 30 wird das Zugorgan 22 nach unten vorgespannt, d.h. in die Tiefstellung 6b des Kettfadens 6. Um den Kettfaden 6 in die Hochstellung 6a zu bringen und zu halten, heben die Hubmesser 34 das Zugorgan 22 über den Antriebs nocken 36 soweit an, bis die Hochstellung 6a des Kettfadens 6 erreicht ist. Eine Kupplungsvorrichtung 38 dient zum Halten des Zugorganes 22 in der angehobenen Stellung oder zur Freigabe, so dass das Zugorgan 22 unter dem Einfluss der Rückzugfeder beim Absenken des Hubmessers diesem folgen kann.

Die Kupplungsvorrichtung 38 weist einen beidseits des Zugorganes 22 im Block 20 hin- und hergehend verschiebbar gelagerten Kupplungsstift 40 auf. Der Kupplungsstift 40 enthält einen schmalen Führungsabschnitt 42, der in einen Längsschlitz 44 des Zugorganes eingreift und die auf- und abwärtsgerichtete Bewegung des Zugorganes unter gleichzeitiger Führung desselben gestattet. Weiter enthält der KupplungsStift einen breiten Kupplungsabschnitt 46, der in eine Kupplungsausnehmung 48 im Zugorgan einrasten kann und in dieser Position das Führungsorgan in der eingenommenen Stellung, die der Hochstellung des Kettfadens 6 entspricht, halten kann.

Zur hin- und hergehenden Bewegung, d.h. zur Steuerung des Kupplungsstiftes dienen zwei piezoelektrische Schaltglieder 50,52, die beidseits des Kupplungsstiftes am Block 20 angeordnet sind und mit den Enden des Kupplungsstiftes zusammenwirken. Die piezoelektrischen Schaltglieder 50,52 wirken wechselweise als Aktuator und als Sensor.

Die Funktionsweise des Kupplungsstiftes und der Schaltglieder 50,52 ist anhand der Figur 1 und insbesondere anhand der schematischen Figuren 3a bis 3c noch näher erläutert. Bei stromlosen Schaltgliedern 50,52 nimmt der Kupplungsstift 40 die in Figur 3a gezeigte Grundstellung ein, in der der schmale Führungsabschnitt 42 in den Längsschlitz 44 des Zugorganes 22 eingreift. Der Kupplungsstift steht dabei an einem Schaltglied 52 an und erzeugt einen gewissen Druck auf dieses Schaltglied, das dadurch als Sensor wirkt und einen Stromimpuls an eine nicht näher dargestellte elektronische Steuereinheit abgibt und dadurch anzeigt, in welcher Stellung sich der Kupplungsstift befindet. Zum Schalten des Kupplungsstiftes wird eines der Schaltglieder, beispielsweise das rechte Schaltglied 52 mit Strom beaufschlagt, wodurch sich das piezoelektrische Schaltglied krümmt und dabei den Kupplungsstift aus der rechten Stellung in die linke Stellung verschiebt, so dass der breite Kupplungsabschnitt 46 des Kupplungsstiftes in die Kupplungsausnehmung 48 des Zugorganes 22 einrastet und damit eine weitere Bewegung des Zugorganes verhindert. Bei diesem Schaltvorgang wird der Kupplungsstift gegen das andere Schaltglied 50 gedrückt, wie aus Figur 3b hervorgeht und erzeugt dort einen Steuerstrom, der wiederum der nicht näher dargestellten elektronischen Steuereinheit die eingenommene Stellung des Kupplungsstiftes anzeigt. Die eingenommene Stellung des Kupplungsstiftes, in der das Zugorgan 22 in der Hochstellung arretiert ist, bleibt solange erhalten, bis ein weiterer Steuerimpuls das linke Schaltglied 50 veranlasst, den Kupplungsstift in die Ausgangslage zurückzudrücken, wie dies aus Figur 3c hervorgeht, in der der schmale Führungsabschnitt 42 wiederum mit dem Längsschlitz 44 des Zugorganes zusammenwirkt. Die piezoelektrische Schaltglieder 50,52 wirken also wechselweise einerseits als Aktuatoren, die ein Verschieben des Kupplungsstiftes bewirken, und anderseits als Sensoren, die die korrekt eingenommene Stellung des Kupplungsstiftes der elektronischen Steuereinheit anzeigen.

Die Figur 4 zeigt die Weiterbildung der Steuervorrichtung der Figuren 1 bis 3 am Beispiel einer Doppelhubvorrichtung, wie sie beispielsweise in der US-PS 3 835 894 beschrieben ist. Bei dieser Steuervorrichtung sind zwei Zugorgane 22a,22b sowie eine Hubvorrichtung 32a mit zwei Paar gegeneinander wirkenden Hubmessern 34a und 34b vorhanden. Die Zugorgane 22a und 22b sind über eine Verbindungsseil 54 miteinander verbunden, welches über eine Umlenkrolle 56 geführt ist. An der Achse 58 der Umlenkrolle 56 ist eine Lagergabel 60 angeschlossen, an der das flexible Verbindungselement 24 befestigt ist, welches die Verbindung zur Litze 26 und damit zum Kettfaden 6 herstellt. Die Funktionsweise des DoppelhubSystems ist bekannt und die Steuerung erfolgt analog dem Beispiel der Figuren 1 bis 3c.

Wie aus Figur 5 hervorgeht, können ein oder mehrere Kupplungsvorrichtungen 38 und entsprechende Zugorgane 22 in einer modularen Einheit 62 zusammengefasst sein, die über Verbindungsmittel 64, z.B. Schwalbenschwanzverbindung, mit entsprechenden modularen Einheiten 62,62a,62b,62c,62d verbunden sein können. Die einzelnen Schaltglieder 50,52 sind an Leitungen 66,68 bzw. 70,72 angeschlossen, die an Kontaktstellen 74,76 bzw. 78,80 münden, die mit entsprechenden Kontaktstellen angeschlossener modularer Einheiten 62,62a,62b, 62c,62d zusammenwirken. Die Leitungen 66,68,70,72 bilden eine Matrix zur Steuerung der Schaltglieder 50,52.

Die Figuren 6 bis 8 stellen ein Steuergerät dar, welches horizontal aus modularen Einheiten 62 der Steuervorrichtung aufgebaut ist. In vertikaler Richtung sind einem Zugorgan 82 eine ortsfeste Kupplungsvorrichtung 84 und zwei auf- und abbewegliche Kupplungsvorrichtungen 86,88 zugeordnet, welche Teile der Hubvorrichtung sind. Die Reihe der ortsfesten Kupplungsvorrichtungen 84 bilden somit ein ortsfestes Messer 90 und die Reihe der ersten beweglichen Kupplungsvorrichtungen 86 bilden ein oberes Hubmesser 92 mit dem Hub H₁ und die zweiten Kupplungsvorrichtungen 88 ein unteres Hubmesser 94 mit dem Hub H₂ der Hubvorrichtung 96. Das obere Hubmesser 92 und das untere Hubmesser 94 der Hubvorrichtung 96 arbeiten im Gegentakt. Das Zugorgan 82 weist neben dem Längsschlitz 98 drei Kupplungsausnehmungen 100,102,104 auf, die jeweils der untersten Stellung der Hubmesser 92,94 zugeordnet sind bzw. dem ortsfesten Messer 90. Weiter enthält das Zugorgan 82 eine vierte Kupplungsausnehmung 106, welche in angehobener Stellung des Zugorganes mit der Kupplungsvorrichtung 84 des ortsfesten Messers 90 zusammenwirkt, wie aus Figur 8 hervorgeht. In der Figur 8 sind die jeweils aktivierten Kupplungsvorrichtungen schraffiert dargestellt.

Die Figur 8a zeigt das Zugorgan 82 in der Grundstellung, in der das Zugorgan mittels einer nicht näher dargestellten Rückzugfeder in der Tiefstellung gehalten wird. In der Antriebsphase gemäss Figur 8b ist die Kupplungsvorrichtung 84 des ortsfesten Messers 90 aktiviert und hält das Zugorgan 82 in der Tiefstellung während das obere Hubmesser 92 und das untere Hubmesser 94 sich voneinander weg in die entfernteste Stellung bewegen. Gemäss Figur 8c wird die ortsfeste Kupplungsvorrichtung 84 des ortsfesten Messers 90 gelöst und die Kupplungsvorrichtung 88 des unteren Hubmessers 94 aktiviert, worauf die gegeneinander gerichtete Bewegung der Hubmesser 92,94 beginnt, bis sie die in Figur 8d gezeigte Einstellung erreicht haben. Daraufhin wird die Kupplungsvorrichtung 88 des unteren Hubmessers 94 gelöst und gemäss Figur 8e die ortsfeste Kupplungsvorrichtung 84 des ortsfesten Messers 90 aktivitiert, so dass sich das Zugorgan in der Oberfachstellung befindet. Das obere Hubmesser 92 und das untere Hubmesser 94 bewegen sich voneinander weg in die Figur 9f gezeigte Stellung, in der die ortsfeste Kupplungsvorrichtung 84 des ortsfesten Messers 90 gelöst und das Zugorgan 82 mit der Kupplungsvorrichtung 86 des oberen Hubmessers 92 gekuppelt wird.

Daraufhin bewegen sich die Hubmesser 92,94 gegeneinander und das Zugorgan 82 wird wieder in die Unterfach-Stellung gemäss Figur 9 gesenkt. Dort wird die Kupplungsvorrichtung 86 des oberen Hubmessers 92 gelöst und die ortsfeste Kupplung 84 des ortsfesten Messers 90 aktiviert, um das Zugorgan 82 in der Tiefstellung zu halten, worauf die Hubmesser 92,94 wieder voneinander wegbewegt werden können wie Figur 8a zeigt.

Durch die horizontale Unterteilung der Messer in modulare Einheiten kann das Steuergerät auch in vertikaler Richtung in einzelne Blöcke unterteilt werden, wobei die elektrischen Leitungen matrizenartig angeordnet sind, dadurch lässt sich, wie aus Figur 5 hervorgeht, die Anzahl der Ein- und Ausgänge für die Steuerelektronik auf eine realisierbare Menge reduzieren. Da die einzelnen modularen Einheiten über elektrische Kontakte miteinander in Verbindung stehen, lassen sich die einzelnen modularen Einheiten und Teilblöcke auch auf einfach Weise voneinander trennen, so dass jede Einheit und jeder Block ohne Demontage der anderen Blöcke oder Einheiten herausgenommen oder ausgewechselt werden kann. Aufgrund der modularen Einheiten ist es möglich, verschiedene Systeme je nach Breite der Textilmaschine und der Anzahl der Kettfäden zusammenzustellen.

### BEZUGSZEICHENLISTE

- 2: Steuervorrichtung
- 4: Webmaschine
- 6: Kettfaden
- 6a: Kettfaden
- 6b: Kettfaden
- 8: offenes Fach
- 10: Schussfaden
- 12: Webblatt
- 14: Anschlagkante
- 16: Gewebe
- 18: Warenabzugsvorrichtung
- 20: Block
- 22: Zugorgan
- 22a: Zugorgan
- 22b: Zugorgan
- 24: Verbindungselement
- 26: Litze
- 28: Litzenauge
- 30: Rückzugfeder
- 32: Hubvorrichtung
- 32a: Hubvorrichtung
- 34: Hubmesser
- 34a: Hubmesser
- 34b: Hubmesser
- 36: Antriebs nocken
- 38: Kupplungsvorrichtung
- 40: Kupplungsstift
- 42: Führungsabschnitt schmal
- 44: Längsschlitz
- 46: Kupplungsabschnitt breit
- 48: Kupplungsausnehmung
- 50: Schaltglied
- 54: Verbindungsseil
- 56: Umlenkrolle
- 58: Achse
- 60: Lagergabel
- 62: modulare Einheit
- 62a: modulare Einheit
- 62b: modulare Einheit
- 62c: modulare Einheit
- 62d: modulare Einheit
- 64: Verbindungsmittel
- 66: Leitung
- 68: Leitung
- 70: Leitung
- 72: Leitung
- 74: Kontaktstelle
- 76: Kontaktstelle
- 78: Kontaktstelle
- 80: Kontaktstelle
- 82: Zugorgan
- 84: ortsfeste Kupplungsvorrichtung
- 86: Kupplungsvorrichtung
- 88: Kupplungsvorrichtung
- 90: ortsfestes Messer
- 92: oberes Hubmesser
- 94: unteres Hubmesser
- 96: Hubvorrichtung
- 98: Längsschlitz
- 100: Kupplungsausnehmung
- 102: Kupplungsausnehmung
- 104: Kupplungsausnehmung
- 106: Kupplungsausnehmung

## Patentansprüche

1. Steuervorrichtung für einen Faden einer Textilmaschine, mit einem mit dem Faden (6) verbundenen Zugorgan (22, 22a,22b,82), das mittels einer Kupplungsvorrichtung (38,84,86,88) mit einer Hubvorrichtung (32,32a,96) kuppelbar ist, wobei die Kupplungsvorrichtung mittels eines piezoelektrischen Schaltgliedes (50,52) steuerbar ist und einen zwischen einer Neutralstellung und einer Kupplungsstellung hin- und herbewegbaren Kupplungsstift (40) aufweist, dadurch gekennzeichnet, dass dem Kupplungsstift (40) zwei piezoelektrische Schaltglieder (50,52) zugeordnet sind, die jeweils wechselweise als Aktuator und als Sensor, der die korrekt eingenommene Stellung des Kupplungsstiftes einer elektronischen Steuereinheit anzeigt, wirken.

2. Steuervorrichtung nach Anspruch 1, dadurch gekennzeichnet, dass das vorzugsweise lamellenartig ausgebildete Zugorgan (22,22a,22b,82) mindestens eine Kupplungsausnehmung (48,100,102,104,106) zum Einrasten des Kupplungsstiftes (40) aufweist.

3. Steuervorrichtung nach Anspruch 1 oder 2, dadurch gekennzeichnet, dass das vorzugsweise lamellenartig ausgebildete Zugorgan (22,22a,22b,82) einen Längsschlitz (44,98) zur Aufnahme eines schmalen Führungsabschnittes (42) des Kupplungsstiftes (40) aufweist, wobei in dem Längsschlitz (44,98) mindestens eine Kupplungsausnehmung (48,100,102, 104,106) zur Aufnahme eines breiten Kupplungsabschnitts (46) des Kupplungsstiftes (40) angeordnet ist.

4. Steuervorrichtung nach Anspruch 3, dadurch gekennzeichnet, dass der Kupplungsstift (40) beidseits des Zugorganes (22,22a,22b,82) gelagert ist, wobei die Schaltglieder (50,52) vorzugsweise jeweils einem Ende des Kupplungsstiftes (40) zugeordnet sind.

5. Steuervorrichtung nach einem der Ansprüche 1 bis 3, dadurch gekennzeichnet, dass das Zugorgan (82) mindestens zwei übereinander angeordnete Kupplungsausnehmungen (100, 102,104,106) aufweist.

6. Steuervorrichtung nach einem der Ansprüche 1 bis 5, dadurch gekennzeichnet, dass das Zugorgan direkt mit einem zu führenden Faden verbunden ist.

7. Steuervorrichtung nach einem der Ansprüche 1 bis 5, dadurch gekennzeichnet, dass das Zugorgan (22,22a,22b,82) über Verbindungsmittel (24) mit mindestens einem zu steuernden Faden (6) verbunden ist.

8. Steuervorrichtung nach einem der Ansprüche 1 bis 5, dadurch gekennzeichnet, dass zwei im Gegentakt antreibbare Zugorgane (22a,22b) über ein Verbindungsseil (54) miteinander verbunden sind, wobei das Verbindungsseil (54) über eine Umlenkrolle (56) geführt ist, wobei letztere mit mindestens einem zu steuernden Faden (6) verbunden ist.

9. Steuervorrichtung nach einem der Ansprüche 1 bis 8, dadurch gekennzeichnet, dass die Kupplungsvorrichtung (38,84) ortsfest angeordnet ist.

10. Steuervorrichtung nach einem der Ansprüche 1 bis 8, dadurch gekennzeichnet, dass die Kupplungsvorrichtung (86,88) als Bestandteil der Hubvorrichtung (96) auf- und abbewegbar ausgebildet ist.

11. Steuervorrichtung nach den Ansprüchen 9 und 10, dadurch gekennzeichnet, dass dem Zugorgan (82) eine ortsfest angeordnete Kupplungsvorrichtung (84) und als Hubvorrichtung (96) zwei übereinander angeordnete, eine im Gegentakt wirkende translatorische Bewegung ausführende Kupplungsvorrichtungen (86,88) zugeordnet sind, wobei den Kupplungsstiften der Kupplungsvorrichtungen (84,86,88) jeweils eine Kupplungsausnehmung (100,102,104) im Zugorgan (82) zugeordnet ist und wobei das Zugorgan (82) eine weitere Kupplungsausnehmung (106) enthält, die bei angehobenen Zugorgan (82) mit der ortsfesten Kupplungsvorrichtung (84) zusammenwirkt.

12. Steuervorrichtung nach einem der Ansprüche 1 bis 11, dadurch gekennzeichnet, dass mindestens ein Zugorgan (22,22a,22b,82) mit einer Kupplungsvorrichtung (38,84, 86,88) in einer modularen Einheit (62,62a,62b,62c,62d) zusammengefasst ist, die mit mindestens einer weiteren gleichartigen Einheit über Verbindungsmittel (64) beispielsweise über eine Schwalbenschwanzverbindung verbindbar ist.

13. Steuervorrichtung nach einem der Ansprüche 1 bis 12, dadurch gekennzeichnet, dass mehrere Zugorgane (22,22a, 22b,82) mit den zugehörigen Kupplungsvorrichtungen (38,84,86,88) zu einer Jacquard- oder Schaftmaschine für eine Web- oder Wirkmaschine zusammengefasst sind.

## Claims

1. Device for controlling a yarn of a textile machine, with a traction member (22,22a,22b,82) connected to the yarn (6), with said member being coupleable by means of a coupling assembly (38,84,86,88) with a lifting device (32,32a,96), wherein the coupling assembly is controllable by means of a piezoelectric switching member (50,52) and comprises a coupling link pin (40) which can reciprocate between a neutral position and a coupling-engaged position, characterized in that two piezoelectric switching members (50,52) are allocated to said link pin (40), which switching members act respectively alternately as actuator and as sensor, the sensor indicating to an electronic controlling unit the correctly assumed position of the link pin.

2. Controlling device according to claim 1, characterized in that the preferably lamination-like configured traction member (22,22a,22b,82) comprises at least one coupling bore (48,100,102,104,106) where the link pin (40) can snap in.

3. Controlling device according to claim 1 or 2, characterized in that the preferably lamination-like configured traction member (22,22a,22b,82) comprises a longitudinal slot (44,98) for receiving a narrow guidance segment (42) of the link pin (40), wherein at least one coupling bore (48,100,102,104,106) for receiving a wide coupling segment (46) of the link pin (40) is disposed in the longitudinal slot (44,98).

4. Controlling device according to claim 3, characterized in that the link pin (40) is supported on both sides of the traction member (22,22a,22b,82), wherein the switching members (50,52) are preferably allocated respectively to one end of the link pin (40).

5. Controlling device according to one of the claims 1 to 3, characterized in that the traction member (82) comprises at least two coupling bores (100,102,104,106) disposed one above the other.

6. Controlling device according to one of the claims 1 to 5, characterized in that the traction member is directly connected with a yarn which has to be guided.

7. Controlling device according to one of the claims 1 to 5, characterized in that the traction member (22, 22a,22b,82) is connected by connector means (24) with at least one yarn (6) which has to be controlled.

8. Controlling device according to one of the claims 1 to 5, characterized in that two traction members (22a,22b) to be driven in push-pull manner are connected with one another by a connector cable (54), wherein the connector cable (54) is passed around a reversing roller (56), wherein said reversing roller (56) is connected with at least one yarn (6) which has to be guided.

9. Controlling device according to one of the claims 1 to 8, characterized in that the coupling assembly (38,84) is arranged to be stationary.

10. Controlling device according to one of the claims 1 to 8, characterized in that the coupling assembly (86,88) being a component of the lifting device (96) is designed so as to be able to move up and down.

11. Controlling device according to claims 9 and 10, characterized in that one stationary coupling assembly (84) and a lifting device (96) are allocated to the traction member (82), the lifting device (96) being formed by two superimposed coupling assemblies (86,88) adapted to perform translatory push-pull movements, wherein respectively one coupling bore (100,102,104) in the traction member (82) is allocated to the link pins of the coupling assemblies (84,86,88) and wherein the traction member (82) contains an additional coupling bore (106) which coacts with the stationary coupling assembly (84) if the traction member (82) has been raised.

12. Controlling device according to one of the claims 1 to 11, characterized in that at least one traction member (22,22a,22b,82) is combined with a coupling assembly (38,84,86,88) into a modular unit (62,62a,62b,62c,62d) which can be connected to at least one additional identical unit by connector means (64), for instance by a dovetail connection.

13. Controlling device according to one of the claims 1 to 12, characterized in that a plurality of traction members (22,22a,22b,82) with the associated coupling assemblies (38,84,86,88) are combined into a Jacquard- or dobby-loom for a weaving- or knitting-machine.

## Revendications

1. Dispositif de commande pour un fil d'une machine textile comprenant un organe de traction (22, 22a, 22b ,82) relié au fil (6), qui peut être couplé par un dispositif d'embrayage (38, 84, 86, 88) à un mécanisme élévateur (32, 32a, 96), le dispositif d'embrayage pouvant être commandé par un élément de commutation piézo-électrique (50, 52) et comprenant une tige d'embrayage (40) mobile alternativement entre une position neutre et une position d'embrayage,
caractérisé en ce que à
la tige d'embrayage (40) sont associés deux éléments de commutation piézo-électriques (50, 52) qui fonctionnent chaque fois alternativement comme actionneur et comme capteur, le capteur indiquant à une unité de commande électronique que la tige d'embrayage a pris la position correcte.

2. Dispositif de commande selon la revendication 1,
caractérisé en ce que
l'organe de traction (22, 22a, 22b, 82) de préférence réalisé sous la forme d'une lamelle, se compose au moins d'une cavité d'embrayage (48, 102, 104, 106) pour l'accrochage de la tige d'embrayage (40).

3. Dispositif de commande selon la revendication 1 ou 2,
caractérisé en ce que
l'organe de traction (22, 22a, 22b, 82) réalisé de préférence en forme de lamelle comporte, une fente longitudinale (44, 98) pour recevoir un segment de guidage étroit (42) de la tige de guidage (40) et la fente longitudinale (44, 98) comporte au moins une cavité d'embrayage (48, 100, 102, 104, 106) pour recevoir un segment d'embrayage large (46) de la tige d'embrayage (40).

4. Dispositif de commande selon la revendication 3,
caractérisé en ce que
la tige d'embrayage (40) est montée de part et d'autre de l'organe de traction (22, 22a, 22b, 82), les organes de commutation (50, 52) étant associés de préférence chaque fois à une extrémité de la tige d'embrayage (40).

5. Dispositif de commande selon l'une des revendications 1 à 3,
caractérisé en ce que
l'organe de traction (82) comporte au moins deux cavités d'embrayage (100, 102, 104, 106) placées l'une au-dessus de l'autre.

6. Dispositif de commande selon l'une des revendications 1 à 5,
caractérisé en ce que
l'organe de traction est relié directement à un fil à guider.

7. Dispositif de commande selon l'une des revendications 1 à 5,
caractérisé en ce que
l'organe de traction (22, 22a, 22b, 82) est relié au moins à un fil à commander (6) par un moyen de liaison (24).

8. Dispositif de commande selon l'une des revendications 1 à 5,
caractérisé en ce que
deux organes de traction (22a, 22b) sont reliés par un câble de liaison (54) et entraînables en sens opposé, le câble de liaison (54) passant sur une poulie de renvoi (56), cette dernière étant reliée à au moins un fil (6) à commander.

9. Dispositif de commande selon l'une des revendications 1 à 8,
caractérisé en ce que
le dispositif d'embrayage (38, 84) est monté fixe.

10. Dispositif de commande selon l'une des revendications, 1 à 8,
caractérisé en ce que
le dispositif d'embrayage (86, 88) fait partie du dispositif d'entraînement (96) en étant réalisé de façon à pouvoir monter et descendre.

11. Dispositif de commande selon les revendications 9 et 10,
caractérisé en ce que à l'organe de traction (82) sont associés un dispositif d'embrayage (84) fixe et, comme dispositif d'entraînement (96), deux dispositifs d'embrayage (86, 88) placés l'un au-dessus de l'autre effectuant un mouvement de translation et fonctionnant en sens opposé, et aux tiges d'embrayage des dispositifs d'embrayage (84, 86, 88) est associée chaque fois une cavité d'embrayage (100, 102, 104) dans l'organe de traction (82), cet organe de traction (82) comportant une autre cavité d'embrayage (106) qui coopère avec le dispositif d'embrayage fixe (84) lorsque l'organe de traction (82) est soulevé.

12. Dispositif de commande selon l'une des revendications 1 à 11,
caractérisé en ce qu'
au moins un organe de traction (22, 22a, 22b, 82) est réuni à un dispositif d'embrayage (38, 84, 86, 88) dans une unité modulaire (62, 62a, 62b, 62c, 62d) qui peut être reliée à au moins un autre module de même type par un moyen de liaison (64) par exemple par une liaison en queue d'aronde.

13. Dispositif de commande selon l'une des revendications 1 à 12,
caractérisé en ce que
plusieurs organes de traction (22, 22a, 22b, 82) sont réunis aux dispositifs d'embrayage correspondants (38, 84, 86, 88) pour former un Jacquard ou un mécanisme d'armatures pour un métier à tisser ou à tricoter.
